# FASCICULE DE BREVET EUROPEEN

(11) **EP 3 032 349 B1**
(45) Date de publication et mention de la délivrance du brevet: **22.02.2023**
(21) Numéro de dépôt: 15196125.7
(22) Date de dépôt: 24.11.2015
(51) Int. Cl.: G04B 13/00, G04B 15/10, G04B 19/02

(54) **MÉCANISME D'ENTRAÎNEMENT D'UN ORGANE SAUTANT**
ANTRIEBSMECHANISMUS EINES ORGANS, DAS SICH IN SPRÜNGEN BEWEGT
DRIVE MECHANISM OF A SKIPPING MEMBER

(30) Priorité: 11.12.2014 EP 14197490; 16.03.2015 CH 3562015
(43) Date de publication de la demande: 15.06.2016
(73) Titulaire: Blancpain SA., 1348 Le Brassus (CH)
(72) Inventeur: MONFERRER, Bernat, 1162 St-Prex (CH); RUSTERHOLZ, Robin, 1260 Nyon (CH); CAPT, Edmond, 1348 Le Brassus (CH); ROCHAT, Marco, 1348 Le Brassus (CH)
(74) Mandataire: ICB SA

(56) Documents cités:
- EP-A1- 1 772 783
- EP-A1- 2 166 419
- EP-A1- 2 397 920
- EP-A2- 2 068 210
- WO-A1-2011/113757
- CH-A- 511 471
- CH-A2- 707 743
- FR-A1- 2 241 815
- FR-A1- 2 257 935
- US-A1- 2004 156 273

## Description

### Domaine de l'invention

L'invention se rapporte au domaine de l'horlogerie mécanique. Elle concerne, plus particulièrement, un mécanisme d'entrainement d'un organe sautant dans une pièce d'horlogerie comprenant une roue d'entrainement agencée pour tourner à vitesse constante, un indicateur d'une unité de temps, un organe sautant solidaire dudit indicateur et coaxial à ladite roue d'entrainement à laquelle ledit organe sautant est accouplé par un ressort, une came agencée pour commander une ancre, ladite came présentant un profil agencé pour faire basculer l'ancre selon un mouvement oscillant de manière à libérer l'organe sautant une fois par unité de temps. La présente invention concerne également une pièce d'horlogerie comprenant un tel mécanisme d'entrainement d'un organe sautant.

### Arrière-plan de l'invention

Lorsque la roue d'entrainement fait un tour par minute, l'unité de temps peut être la seconde. Le mécanisme d'entrainement peut alors constituer un mécanisme de seconde morte, agencé pour libérer l'organe sautant une fois par seconde. Un mécanisme de seconde morte comprend un indicateur de seconde morte, généralement une grande aiguille au centre du cadran, qui fait 1 saut par seconde. Ces mécanismes sont de réalisation extrêmement compliquée. Ils manquent toutefois parfois de précision, les sauts s'effectuant dans certains cas au 5/6 de seconde. Ils sont également très consommateurs d'énergie.

Certains de ces mécanismes sont alimentés par une deuxième source d'énergie, propre au mécanisme de seconde morte, en plus de la source d'énergie principale, nécessaire au mouvement.

D'autres mécanismes sont alimentés par la source d'énergie du mouvement, du type de celui décrit en préambule. De tels mécanismes sont connus de l'homme du métier et décrits par exemple dans le brevet CH 311 865. Dans ces mécanismes, la came de seconde morte comprend un grand nombre de dents (30), impliquant de petits pas angulaires, ce qui rend les sauts très sensibles aux imperfections de la came de seconde morte. De plus, la même palette de l'ancre de seconde morte est utilisée à la fois pour coopérer avec la came de seconde morte et la roue de seconde. L'ancre de seconde morte bloque l'organe sautant sous l'effet de la force du ressort d'accouplement et des frottements. Ces frottements absorbent une puissance relativement grande, de sorte que la consommation d'énergie par le mécanisme de seconde morte est élevée.

Le dispositif à force constante divulgué dans le document EP 2 166 419 A1, qui ne comprend pas de mécanisme de seconde morte au moyen d'un organe sautant, est en revanche une pièce d'horlogerie comprenant un mouvement horloger pourvu d'un rouage de finissage alimenté par une source d'énergie et une roue d'échappement, comportant un mécanisme d'entraînement d'un organe sautant comprenant une roue d'entraînement, un organe sautant coaxial à ladite roue d'entraînement à laquelle ledit organe sautant est accouplé par un ressort, une came, solidaire d'une roue entraineuse de came, agencée pour commander une ancre, ladite came présentant un profil agence pour faire basculer l'ancre selon un mouvement oscillant de manière à libérer l'organe sautant une fois par unité de temps, la came et l'organe sautant présentant des axes de pivotement distincts, ledit mécanisme d'entraînement comprenant en outre un rouage intermédiaire liant cinématiquement la roue d'entraînement à la came, et l'ancre présentant quatre bras distincts, deux des quatre bras constituant des palpeurs agencés pour coopérer avec la came et les deux autres bras constituant des bras d'échappement agencés pour successivement bloquer et libérer une fois par unité de temps l'organe sautant en alternance.

### Résumé de l'invention

L'invention a notamment pour objectif de pallier les différents inconvénients des mécanismes connus.

Plus précisément, un objectif de l'invention est de fournir un mécanisme d'entrainement d'un organe sautant, et notamment un mécanisme de seconde morte, fiable, permettant d'avoir des sauts précis à chaque unité de temps, et notamment à chaque seconde.

L'invention a également pour objectif de fournir un mécanisme d'entrainement d'un organe sautant, et notamment un mécanisme de seconde morte permettant d'avoir des sauts réguliers durant toute sa durée de vie.

L'invention a également pour objectif de fournir un mécanisme d'entrainement d'un organe sautant, et notamment un mécanisme de seconde morte, permettant une consommation d'énergie réduite, autorisant l'utilisation de la même source d'énergie que celle du mouvement.

A cet effet, la présente invention concerne une pièce d'horlogerie telle que définie dans la revendication 1 annexée.

D'une manière avantageuse, le rouage intermédiaire peut comprendre un mobile intermédiaire formé d'un pignon intermédiaire agencé pour coopérer avec la roue d'entrainement et d'une roue intermédiaire agencée pour coopérer avec une roue entraineuse de came solidaire de la came.

De préférence, le rouage intermédiaire peut être dimensionné pour que la came comprenne moins de trente dents, chaque dent présentant une rampe avant, et effectue plus d'un tour par minute.

D'une manière avantageuse, selon une variante de réalisation, l'unité de temps est la seconde, la roue d'entrainement étant agencée pour faire un tour en 60 secondes, et l'indicateur étant un indicateur de seconde morte, la came peut comprendre dix dents et être agencée pour effectuer trois tours par minute, chaque dent présentant une rampe avant se décomposant en six pas.

De préférence, la rampe avant de chaque dent de la came présente, sur les trois derniers pas de la dent, une pente supérieure à la pente de la rampe avant sur les trois premiers pas de la dent.

D'une manière avantageuse, les quatre bras de l'ancre peuvent être disposés de manière à former sensiblement un X, le bras palpeur positionné pour coopérer avec la came étant disposé de manière opposée par rapport au point de pivotement de l'ancre au bras d'échappement positionné pour libérer l'organe sautant.

D'une manière avantageuse, ledit mécanisme d'entrainement comprend également un mécanisme de sécurisation de la position relative de la roue d'entrainement et de l'organe sautant.

De préférence, le mécanisme de sécurisation de la position relative de la roue d'entrainement et de l'organe sautant peut comprendre des premiers moyens d'appui prévus sur la roue d'entrainement et une première butée prévue sur l'organe sautant, lesdits premiers moyens d'appui étant agencés pour s'appuyer sur la première butée et limiter la course de l'organe sautant, lorsque la roue d'entrainement et l'organe sautant tournent dans des sens opposés.

De préférence, le mécanisme de sécurisation de la position relative de la roue d'entrainement et de l'organe sautant peut comprendre des seconds moyens d'appui prévus sur la roue d'entrainement et une seconde butée prévue sur l'organe sautant, lesdits seconds moyens d'appui étant agencés pour s'appuyer sur la seconde butée et limiter la course de la roue d'entrainement lorsque l'organe sautant est arrêté.

D'une manière avantageuse, lesdits premiers et seconds moyens d'appui peuvent comprendre une goupille. Dans une autre variante, les premiers et seconds moyens d'appui peuvent comprendre un excentrique.

D'une manière avantageuse, l'organe sautant peut être une roue présentant au moins deux zones évidées séparées par au moins un bras, et les premiers et seconds moyens d'appui sont disposés de part et d'autre du bras, ledit bras constituant au moins l'une des première et seconde butées sur lesquelles les premiers et seconds moyens d'appui sont susceptibles de s'appuyer respectivement.

Le mécanisme d'entrainement d'un organe sautant selon l'invention permet d'avoir des sauts précis à chaque unité de temps tout en permettant une consommation d'énergie réduite. En outre, les sauts seront réguliers, pendant toute la durée de vie du mécanisme.

D'une manière avantageuse, la roue d'entrainement du mécanisme de seconde morte peut être alimentée par la source d'énergie du mouvement.

De préférence, la roue d'entrainement peut être la roue de seconde du rouage de finissage.

### Description sommaire des dessins

D'autres caractéristiques et avantages de l'invention apparaîtront plus clairement à la lecture de la description suivante d'un mode de réalisation particulier de l'invention, donné à titre de simple exemple illustratif et non limitatif, et des figures annexées, parmi lesquelles :
- les figures 1 à 4 représentent une vue de dessus d'un mécanisme de seconde morte conforme à l'invention, l'ancre de seconde morte occupant différentes positions en fonction des pas d'une dent de la came de seconde morte,
- la figure 5 représente une vue du profil d'une dent de la came de seconde morte,
- la figure 6 est une vue en perspective d'une variante de réalisation du mécanisme de sécurisation de la position relative de la roue d'entrainement et de l'organe sautant, et
- la figure 7 est une vue en perspective de la fixation du ressort-spiral sur l'organe sautant.

### Description détaillée d'un mode de réalisation préféré

La description qui suit concerne un mode de réalisation de l'invention pour lequel l'unité de temps est la seconde. Le mécanisme d'entrainement constitue alors « un mécanisme de seconde morte », et sera désigné par la suite sous cette expression.

En référence à la figure 1, le mécanisme de seconde morte selon l'invention est intégré à une pièce d'horlogerie mécanique, comprenant un mouvement horloger pourvu d'un rouage de finissage alimenté par une source d'énergie, telle qu'un barillet. Le rouage de finissage comprend traditionnellement une roue de seconde 1, comprenant 60 dents et agencée pour faire une tour en 60 secondes. Le mouvement comprend aussi traditionnellement un pignon d'échappement 2 et une roue d'échappement 3 ainsi qu'une ancre d'échappement et un balancier. Ces éléments sont connus de l'homme du métier et ne nécessitent pas de description détaillée. On notera toutefois que la fréquence du balancier est avantageusement choisie à 3 Hz, comme on le comprendra ci-après.

Le mécanisme de seconde morte comprend une roue d'entrainement constituée plus spécifiquement ici par la roue de seconde 1 du rouage de finissage.

Le mécanisme de seconde morte comprend également un organe sautant 6, tel qu'une roue, solidaire d'un indicateur de seconde morte, tel qu'une aiguille (non représenté). L'organe sautant 6 est monté fou sur l'axe de la roue de seconde 1, de sorte que l'organe sautant 6 est coaxial à la roue de seconde 1 et non solidaire de cette dernière. L'organe sautant 6 est relié élastiquement à la roue de seconde 1 au moyen d'un ressort spiral 8, qui est d'une part chassé sur la roue de seconde 1 et d'autre part fixé sur l'organe sautant 6. Selon une première variante, le ressort-spiral 8 comprend à son extrémité destinée à être fixée sur l'organe sautant 6, une encoche de fixation 9 dans laquelle est inséré un tenon de maintien 11 prévu sur l'organe sautant. Selon une deuxième variante représentée sur la figure 7, le ressort-spiral 8 comprend à son extrémité destinée à être fixée sur l'organe sautant 6, une double encoche de fixation 32 présentant deux logements ou encoches. L'organe sautant 6 est pourvu de deux tenons de maintien 34, chaque tenon de maintien 34 étant destiné à être inséré dans l'un des logements de la double encoche de fixation 32. Les tenons de maintien 34 sont agencés pour limiter le jeu axial. Plus particulièrement, chaque tenon de maintien 34 comporte une gorge autour de laquelle se positionne chaque encoche. Ainsi, la double encoche de fixation permet de garantir que la planéité du ressort-spiral 8 est conservée lors du fonctionnement du mécanisme. L'organe sautant 6 est une roue comprenant 30 dents et faisant un tour en 60 secondes.

Le mécanisme de seconde morte comprend également un mobile de came de seconde morte formé d'une roue entraineuse de came 10 et d'une came de seconde morte 12, solidaire de ladite roue entraineuse de came 10. La roue entraineuse de came 10 est agencée pour coopérer avec le pignon d'échappement 2. Plus particulièrement, la roue entraineuse de came 10 est en prise directe avec le pignon d'échappement 2.

Selon l'invention, la roue de seconde 1 et la roue entraineuse de came 10 sont montées pivotantes sur le bâti du mouvement de manière à présenter des axes de pivotement distincts, de sorte que la came de seconde morte 12 et l'organe sautant 6 (ou la roue de seconde 1) ne sont pas coaxiaux.

De plus, la roue de seconde 1 et la roue entraineuse de came 10 sont reliées cinématiquement par un rouage intermédiaire, et plus particulièrement un mobile intermédiaire comprenant un pignon intermédiaire 14 engrenant avec la roue de seconde 1 et une roue intermédiaire 16, solidaire dudit pignon intermédiaire 14, et engrenant avec la roue entraineuse de came 10. Ainsi, la chaine cinématique principale du mouvement va de la roue de seconde 1 au pignon d'échappement 2 en passant successivement par le rouage intermédiaire et la roue entraineuse de came 10, sans prise directe entre le pignon d'entrainement et la roue de seconde. Selon un mode de réalisation préféré, les dimensions et le nombre de dents du mobile intermédiaire sont prévus de telle sorte que la roue entraineuse de came 10 et la came de seconde morte 12 effectuent un tour par 20 secondes, soit 3 tours par minutes, la roue entraineuse de came 10 comprenant 66 dents et la came de seconde morte 12 comprenant 10 dents 18. Il est bien évident que la vitesse de la roue entraineuse de came et de la came de seconde morte, ainsi que le nombre de dents peuvent être modifiés sans sortir du cadre de la présente invention. On pourra choisir par exemple une période de 16 secondes, avec une came de seconde morte comprenant 8 dents.

Le mécanisme de seconde morte comprend également une ancre de seconde morte 20 montée pivotante en un point de pivotement A sur le bâti du mouvement, et commandée par la came de seconde morte 12 pour libérer et faire sauter l'organe sautant 6 une fois par seconde. L'organe sautant 6 constitue ainsi une roue d'échappement de seconde morte.

Conformément à l'invention, l'ancre de seconde morte 20 comporte quatre bras distincts 20a, 20b, 20c et 20d. L'extrémité de chacun des bras fait fonction de palette. Dans la suite de la description, le terme « palette » est utilisé pour désigner l'extrémité d'un bras 20a, 20b, 20c et 20d, la palette formant donc une seule pièce avec le bras correspondant. D'une manière avantageuse, l'ancre de seconde morte 20 est monobloc et réalisée par LIGA. Le bras supérieur 20a et le bras inférieur 20b constituent des palpeurs supérieur et inférieur agencés pour coopérer avec la came de seconde morte 12. Le bras supérieur 20c et le bras inférieur 20d constituent des bras d'échappement supérieur et inférieur agencés pour successivement bloquer et libérer, une fois par seconde, l'organe sautant 6 en alternance. Les quatre bras 20a, 20b, 20c et 20d sont positionnés par rapport au point de pivotement A de manière à former sensiblement un X, l'extrémité de chaque bras étant courbée pour pouvoir coopérer soit avec la came de seconde morte 12 soit avec l'organe sautant 6. Les bras 20a, 20b, 20c et 20d travaillent en opposition par rapport au point de pivotement A. Par exemple, comme le montre la figure 1, le bras palpeur supérieur 20a est positionné pour être commandé par le profil de la dent 18 de la came de seconde morte 12 tandis que le bras d'échappement opposé par rapport au point de pivotement A, à savoir le bras d'échappement inférieur 20d, est positionné pour libérer l'organe sautant 6.

Chaque dent 18 de la came de seconde morte 12 présente un profil défini par une rampe avant 18a, partie fonctionnelle de la dent sur laquelle l'extrémité ou la palette des bras palpeurs 20a, 20b frotte, ainsi qu'un revers 18b. D'une manière avantageuse, la fréquence du balancier est choisie à 3 Hz (soit 6 alternances par seconde) de sorte que chaque rampe avant 18a peut être décomposée en six pas, chaque pas correspondant à un angle de rotation de 3° de la came de seconde morte. Il est bien évident qu'une autre fréquence pourra être choisie. Un déplacement le long de la rampe avant 18a d'une dent 18 correspondant donc à un angle de rotation de 18° de la came de seconde morte. Afin d'avoir un saut précis, la rampe avant 18a de chaque dent 18 présente une pente qui est plus élevée sur les trois derniers pas correspondant à un angle de rotation de la came de seconde morte compris entre 9° et 18°, soit au moment proche du saut, que sur les trois premiers pas correspondant à un angle de rotation de la came de seconde morte compris entre 0° et 9°. Comme le montre plus précisément la figure 5, en déterminant qu'à l'origine de la dent, pour un angle de 0° la hauteur est égale à 0, et que la hauteur totale de la dent h correspond à un angle de rotation de 18° de la came de seconde morte, la hauteur a de la dent correspondant au troisième pas, soit un angle de rotation de 9° de la came de seconde morte, est comprise entre 10% et 15% de la hauteur h, et la hauteur b de la dent correspondant au cinquième pas, soit un angle de rotation de 15° de la came de seconde morte, est comprise entre 55% et 60% de la hauteur h.

Le profil du revers 18b permet d'éviter le saut prématuré de l'ancre de seconde morte. Ce profil est la résultante du profil de la rampe avant 18a, de manière à ce que, lorsque la palette de l'un des bras palpeurs est en contact avec la rampe avant 18a d'une dent 18 de la came de seconde morte 12, un jeu constant est conservé entre la came de seconde morte 12 et la palette, passive, de l'autre bras palpeur (c'est-à-dire la palette du bras palpeur qui n'est pas au contact de la rampe avant d'une dent).

En outre, il est prévu un mécanisme de sécurisation de la position relative de la roue de seconde 1 et de l'organe sautant 6 afin d'assurer un indexage permanent de la roue de seconde 1 et de l'organe sautant 6, y compris lorsque le mécanisme d'entrainement de l'organe sautant s'est arrêté suite à l'arrêt du mouvement. En référence à la figure 4, ledit mécanisme de sécurisation de la position relative de la roue de seconde 1 et de l'organe sautant 6 comprend une première goupille 30 et une seconde goupille 36 chassées sur la roue de seconde 1. Lesdites goupilles 30 et 36 sont représentées uniquement sur la figure 4 pour simplifier les dessins. De plus, l'organe sautant 6 est une roue dentée présentant quatre zones évidées dont les bords forment quatre bras de séparation 6a, 6b, 6c, 6d. Les goupilles 30 et 36 sont positionnées sur la roue de seconde 1 de part et d'autre de l'un des bras de séparation 6a. Plus particulièrement, la première goupille 30 est positionnée de manière à être à l'avant du bras de séparation 6a de l'organe sautant 6 lorsque la roue de seconde 1 et l'organe sautant 6 tournent dans le même sens, notamment lors du fonctionnement normal du mécanisme. Lorsque la roue de seconde 1 tourne dans un sens opposé à celui de l'organe sautant 6, notamment lors de la mise à l'heure du mouvement, la première goupille 30, solidaire de la roue de seconde 1, vient s'appuyer sur le bras de séparation 6a de l'organe sautant 6, le bras de séparation 6a constituant alors une butée pour la première goupille 30. La première goupille 30, continuant son déplacement avec la roue de seconde 1, entraine le bras de séparation 6a et donc l'organe sautant 6 dans son déplacement, de sorte que la roue de seconde 1 et l'organe sautant 6 reculent ensemble et restent indexés, notamment lors de la mise à l'heure.

La seconde goupille 36 est positionnée de manière à être à l'arrière du bras de séparation 6a de l'organe sautant 6 lorsque la roue de seconde 1 et l'organe sautant 6 tournent dans le même sens, notamment lors du fonctionnement normal du mécanisme. Une marge d'au moins un pas, et de préférence égale à un pas, est prévue. Lorsque l'organe sautant 6 est arrêté, par exemple lors de l'aiguillage, la seconde goupille 36, solidaire de la roue de seconde 1, en se déplaçant dans le sens normal, vient s'appuyer sur le bras de séparation 6a de l'organe sautant 6, le bras de séparation 6a constituant alors une butée pour la seconde goupille 36. La seconde goupille 36 bute contre l'organe sautant 6 arrêté, de sorte que la roue de seconde 1 s'arrête et en conséquence le reste du mécanisme. Ainsi, la roue de seconde 1 et l'organe sautant 6 sont tous les deux arrêtés et restent indexés, notamment lors de l'aiguillage.

Ainsi, la position relative de la roue de seconde 1 et de l'organe sautant 6 est sécurisée, de sorte qu'il n'y a pas de perte d'armage sur le ressort-spiral 8.

En référence à la figure 6, une autre variante du mécanisme de sécurisation est représentée. Selon cette variante, les premiers et seconds moyens d'appui comprennent un excentrique 38, 40 en lieu et place de la première goupille 30 et de la seconde goupille 36 respectivement, leur fonctionnement étant similaire. L'avantage des excentriques 38 et 40 par rapport aux goupilles 30, 36, est que l'horloger peut les déplacer et les positionner pour régler le jeu entre les deux excentriques 38, 40 et le bras de séparation 6a de l'organe sautant 6. Cela permet de moins dépendre des tolérances de fabrication.

Selon une autre variante de réalisation non représentée, les premiers moyens d'appui sont positionnés de manière à être à l'avant de l'un des bras de séparation de l'organe sautant 6 lorsque la roue de seconde 1 et l'organe sautant 6 tournent dans le même sens, et les seconds moyens d'appui sont positionnés de manière à être à l'arrière d'un autre bras de séparation de l'organe sautant 6 lorsque la roue de seconde 1 et l'organe sautant 6 tournent dans le même sens. Ainsi, l'un des bras de séparation de l'organe sautant 6 constitue la première butée sur laquelle les premiers moyens d'appui sont susceptibles de s'appuyer et l'autre bras de séparation de l'organe sautant 6 constitue la seconde butée sur laquelle les seconds moyens d'appui sont susceptibles de s'appuyer.

Dans une autre variante de réalisation non représentée, les première et seconde butées ne sont pas constituées par les bras de séparation de l'organe sautant mais sont des pièces chassées sur l'organe sautant 6 et disposées de manière à pouvoir entrer en contact avec leurs moyens d'appui respectifs, notamment des goupilles ou des excentriques, prévus sur la roue d'entrainement.

Le fonctionnement du mécanisme de seconde morte est le suivant : en référence aux figures 1 à 5, la roue de seconde 1 entraine le pignon intermédiaire 14 et donc la roue intermédiaire 16, qui entraine à son tour la roue entraineuse de came 10 et donc la came de seconde morte 12. Ladite came de seconde morte 12, en tournant, permet à la rampe avant 18a d'une dent 18 d'agir sur la palette du bras palpeur supérieur 20a de l'ancre de seconde morte 20, de sorte que ladite ancre 20 bascule autour de son point de pivotement A pour faire sortir, à l'opposé, la palette du bras d'échappement inférieur 20d de l'ancre de seconde morte 20 de la denture de l'organe sautant 6.

Plus précisément, entre le pas 0, représenté sur la figure 1, et le cinquième pas de la rampe avant 18a de la dent concernée (soit pour un angle de rotation de la came de seconde morte 12 de 15°, cf. figure 5), la palette du bras d'échappement inférieur 20d ne sort pas de la denture de l'organe sautant 6, quel que soit le rattrapage de jeu. Le profil asymétrique de chaque dent 18 de la came de seconde morte 12 est tel que la levée de l'ancre se fait progressivement avec la palette du bras palpeur supérieur 20a pendant que la palette du bras palpeur inférieur 20b descend sans toucher la came de seconde morte 12.

Lorsque la palette du bras palpeur supérieur 20a arrive au cinquième pas de la rampe avant 18a, comme le montre la figure 2, l'organe sautant 6 n'a pas encore sauté, et est toujours bloqué par la palette du bras d'échappement inférieur 20d. Une fois la palette du bras palpeur supérieur 20a arrivée au cinquième pas de la rampe avant 18a, si l'ancre de seconde morte 20 subit un rattrapage de jeu suite à un choc par exemple, la palette du bras palpeur inférieur 20b se positionne au contact du revers 18b de la dent 18 concernée de la came de seconde morte 12, comme le montre la figure 3. Même dans cette configuration, l'organe sautant 6 n'a pas sauté, mais reste à la limite de sauter. L'organe sautant 6 saute lorsque la palette du bras palpeur supérieur 20a se déplace entre le cinquième et le sixième pas. Lorsque la palette du bras palpeur supérieur 20a arrive au sixième pas de la rampe avant 18a, comme le montre la figure 4, l'organe sautant 6 a sauté. L'ancre de seconde morte ayant basculé, la palette du bras d'échappement inférieur 20d s'est dégagée de l'organe sautant 6 et l'a libéré. L'organe sautant 6, rappelé par le ressort spiral 8 fixé sur la roue de seconde 1, tourne de 6°, soit un avancement ou un saut d'une seconde de l'indicateur de seconde morte. L'organe sautant est ensuite de nouveau bloqué par cette fois la palette du bras d'échappement supérieur 20c, sur laquelle il est maintenu en appui grâce au ressort spiral 8, comme le montre la figure 4. C'est la palette du bras palpeur inférieur 20b, à l'opposé par rapport au point de pivotement A, qui va entrer au contact de la rampe avant 18a d'une dent de la came de seconde morte 12, pour faire basculer l'ancre de seconde morte 20 dans l'autre sens et de nouveau libérer l'organe sautant. Ainsi, le mouvement de l'ancre de seconde morte est un mouvement alternatif qui permet de libérer, dent après dent, l'organe sautant 6, une fois avec la palette du bras d'échappement supérieur 20c, puis avec la palette du bras d'échappement inférieur 20d, de manière successive et alternée. En conséquence, l'indicateur de seconde morte avance par incrément de 1 seconde.

Le mécanisme de seconde morte de l'invention permet d'avoir des sauts précis chaque seconde avec une moindre consommation d'énergie. En effet, le mécanisme de l'invention est alimenté par la même source d'énergie que le rouage de finissage. Une deuxième source d'énergie n'est pas nécessaire. Par ailleurs, la disposition sur des axes distincts de l'organe sautant et de la came de seconde morte permet de prévoir des formes optimisées pour les palettes des bras d'échappement d'une part et pour les palettes des bras palpeurs d'autre part, en liaison avec des formes optimisées des dents de la came de seconde morte. La consommation d'énergie due au ressort spiral entre la roue de seconde et l'organe sautant est presque nulle. Notamment, plus la pente de la rampe avant des dents de la came de seconde morte sera élevée sur les trois derniers pas de la dent, plus le saut sera marqué et de ce fait précis. Une pente plus faible sur les trois premiers pas de la dent fait que le pas angulaire de l'ancre de seconde morte est relativement faible sur cette période. La consommation de couple est donc faible. La pente sur les trois derniers pas est au contraire plus importante mais doit toutefois restée mesurée afin d'éviter une surconsommation de couple sur le mobile de came de seconde morte. De ce fait, le pas angulaire de l'ancre de seconde morte est plus élevé sur les trois derniers pas, ce qui permet l'exécution du saut sur une plus grande plage de mesure, et d'augmenter en conséquence la précision du saut. De plus, l'utilisation d'une came de seconde morte présentant seulement 10 dents permet d'obtenir des pas angulaires plus grands, et donc des sauts moins sensibles aux imperfections de la came de seconde morte.

Toutes les pièces du mécanisme de seconde morte directement liées à l'indicateur de seconde morte sont évidées, ceci afin de les alléger au maximum et de réduire l'inertie ainsi que la consommation de couple. De plus, ces évidements permettent d'équilibrer les pièces, afin d'obtenir un balourd proche de zéro.

Par ailleurs, le rayon formant le flanc de la denture de l'organe sautant est choisi pour être concentrique et égal à celui de l'ancre de seconde morte avec lequel il est en contact. De ce fait, lorsque l'ancre de seconde morte bascule, l'organe sautant ne bouge pas, ce qui assure la stabilité de l'indicateur de seconde morte.

Enfin, la disposition sur des axes distincts de l'organe sautant et de la came de seconde morte permet de ne pas additionner un grand nombre de pièces sur un même axe et donc de limiter l'accumulation des tolérances et le désaxage des mobiles, contrairement aux mécanismes coaxiaux de l'art antérieur. La précision sur l'axe de l'organe sautant est donc plus importante tout en simplifiant l'assemblage des pièces.

Il est bien évident que le mécanisme de seconde morte décrit ci-dessus peut être adapté à une autre unité de temps que la seconde. Ainsi, le mécanisme d'entrainement d'un organe sautant selon l'invention peut être adapté à l'affichage de n'importe quelle unité de temps : seconde, minute, dizaine de seconde, dizaine de minute, etc. Pour ce faire, l'homme du métier sait adapter en conséquence le nombre de dents sur la came ainsi que sur l'organe sautant, ainsi que les rapports d'engrenage dans le rouage de finissage.

## Revendications

1. Pièce d'horlogerie comprenant un mouvement horloger pourvu d'un rouage de finissage alimenté par une source d'énergie, un pignon d'échappement (2) et une roue d'échappement (3), ladite pièce d'horlogerie comportant un mécanisme d'entrainement d'un organe sautant comprenant une roue d'entrainement (1), un indicateur d'une unité de temps, un organe sautant (6) solidaire dudit indicateur et coaxial à ladite roue d'entrainement (1) à laquelle ledit organe sautant (6) est accouplé par un ressort (8), une came (12), solidaire d'une roue entraineuse de came (10), agencée pour commander une ancre (20), ladite came (12) présentant un profil agencé pour faire basculer l'ancre (20) selon un mouvement oscillant de manière à libérer l'organe sautant (6) une fois par unité de temps, la came (12) et l'organe sautant (6) présentant des axes de pivotement distincts, ledit mécanisme d'entrainement comprenant en outre un rouage intermédiaire liant cinématiquement la roue d'entrainement (1) à la came (12), et l'ancre (20) présentant quatre bras (20a, 20b, 20c, 20d) distincts, deux (20a, 20b) des quatre bras constituant des palpeurs agencés pour coopérer avec la came (12) et les deux autres bras (20c, 20d) constituant des bras d'échappement agencés pour successivement bloquer et libérer une fois par unité de temps l'organe sautant (6) en alternance, et ladite roue entraineuse de came (10) étant en prise directe avec le pignon d'échappement (2).

2. Pièce d'horlogerie selon la revendication 1, **caractérisée en ce que** le rouage intermédiaire comprend un mobile intermédiaire formé d'un pignon intermédiaire (14) agencé pour coopérer avec la roue d'entrainement (1) et d'une roue intermédiaire (16) agencée pour coopérer avec la roue entraineuse de came (10) solidaire de la came (12).

3. Pièce d'horlogerie selon l'une quelconque des revendications précédentes, **caractérisée en ce que** le rouage intermédiaire est dimensionné pour que la came (12) comprenne moins de trente dents (18), chaque dent (18) présentant une rampe avant (18a), et effectue plus d'un tour par minute.

4. Pièce d'horlogerie selon l'une quelconque des revendications précédentes, **caractérisée en ce que**, l'unité de temps étant la seconde, la roue d'entrainement (1) étant agencée pour faire un tour en 60 secondes, et l'indicateur étant un indicateur de seconde morte, la came (12) comprend dix dents (18) et est agencée pour effectuer trois tours par minute, chaque dent (18) présentant une rampe avant (18a) se décomposant en six pas.

5. Pièce d'horlogerie selon la revendication 3 ou 4, **caractérisée en ce que** la rampe avant (18a) de chaque dent (18) de la came (12) présente, sur les trois derniers pas de la dent (18), une pente supérieure à la pente de la rampe avant (18a) sur les trois premiers pas de la dent (18).

6. Pièce d'horlogerie selon l'une quelconque des revendications précédentes, **caractérisée en ce que** les quatre bras (20a, 20b, 20c, 20d) de l'ancre (20) sont disposés de manière à former sensiblement un X, le bras palpeur (20a, 20b) positionné pour coopérer avec la came (12) étant disposé de manière opposée par rapport au point de pivotement de l'ancre (20) au bras d'échappement (20c, 20d) positionné pour libérer l'organe sautant (6).

7. Pièce d'horlogerie selon l'une quelconque des revendications précédentes, **caractérisée en ce qu'**il comprend un mécanisme de sécurisation de la position relative de la roue d'entrainement (1) et de l'organe sautant (6)

8. Pièce d'horlogerie selon la revendication 7, **caractérisée en ce que** le mécanisme de sécurisation de la position relative de la roue d'entrainement (1) et de l'organe sautant (6) comprend des premiers moyens d'appui prévus sur la roue d'entrainement (1) et une première butée prévue sur l'organe sautant (6), lesdits premiers moyens d'appui étant agencés pour s'appuyer sur la première butée lorsque la roue d'entrainement (1) et l'organe sautant (6) tournent dans des sens opposés.

9. Pièce d'horlogerie selon l'une des revendications 7 et 8, **caractérisée en ce que** le mécanisme de sécurisation de la position relative de la roue d'entrainement (1) et de l'organe sautant (6) comprend des seconds moyens d'appui prévus sur la roue d'entrainement (1) et une seconde butée prévue sur l'organe sautant (6), lesdits seconds moyens d'appui étant agencés pour s'appuyer sur la seconde butée lorsque l'organe sautant (6) est arrêté.

10. Pièce d'horlogerie selon les revendications 8 et 9, **caractérisée en ce que** les premiers et seconds moyens d'appui comprennent une goupille (30, 36).

11. Pièce d'horlogerie selon les revendications 8 et 9, ou la revendication 10, **caractérisée en ce que** les premiers et seconds moyens d'appui comprennent un excentrique (38, 40).

12. Pièce d'horlogerie selon les revendications 8 et 9, ou les revendications 10 ou 11, **caractérisée en ce que** l'organe sautant (6) est une roue présentant au moins deux zones évidées séparées par au moins un bras de séparation (6a), et **en ce que** les premiers et seconds moyens d'appui sont disposés de part et d'autre dudit au moins un bras de séparation (6a), ledit bras de séparation (6a) constituant au moins l'une des première et secondes butées sur lesquelles les premiers et seconds moyens d'appui sont susceptibles de s'appuyer respectivement.

13. Pièce d'horlogerie selon l'une des revendications 1 à 12, **caractérisée en ce que** la roue d'entrainement (1) est alimentée par la source d'énergie du mouvement.

14. Pièce d'horlogerie selon l'une des revendications 1 à 13, **caractérisée en ce que** la roue d'entrainement (1) est la roue de seconde du rouage de finissage.

## Patentansprüche

1. Uhr mit einem Uhrwerk, das versehen ist mit einem von einer Energiequelle gespeisten Räderwerk der Uhr, einem Hemmungsritzel (2) und einem Hemmungsrad (3), wobei die Uhr einen Antriebsmechanismus eines in Sprüngen bewegten Organs aufweist, der ein Antriebsrad (1), einen Zeiteinheit-Anzeiger, ein in Sprüngen bewegtes Organ (6), das mit dem Anzeiger fest verbunden ist und zu dem Antriebsrad (1), mit dem das in Sprüngen bewegte Organ (6) über eine Feder (8) gekoppelt ist, koaxial ist, und einen Nocken (12), der mit einem Nocken-Antriebsrad (10) fest verbunden ist und dafür ausgelegt ist, einen Anker (20) zu steuern, umfasst, wobei der Nocken (12) ein Profil hat, das dafür ausgelegt ist, den Anker (20) in eine Schwingbewegung zu versetzen, derart, dass das in Sprüngen bewegte Organ (6) einmal pro Zeiteinheit freigegeben wird, wobei der Nocken (12) und das in Sprüngen bewegte Organ (6) getrennte Schwenkachsen aufweisen, der Antriebsmechanismus außerdem ein Zwischenräderwerk umfasst, das das Antriebsrad (1) mit dem Nocken (12) kinematisch verbindet, und der Anker (20) vier separate Arme (20a, 20b, 20c, 20d) aufweist, wobei zwei (20a, 20b) der vier Arme Taster bilden, die dafür ausgelegt sind, mit dem Nocken (12) zusammenzuwirken, und die beiden anderen Arme (20c, 20d) Hemmungsarme bilden, die dafür ausgelegt sind, das in Sprüngen bewegte Organ (6) nacheinander einmal pro Zeiteinheit abwechselnd zu blockieren und freizugeben, wobei das Nocken-Antriebsrad (10) mit dem Hemmungsritzel (2) direkt in Eingriff steht.

2. Uhr nach Anspruch 1, **dadurch gekennzeichnet, dass** das Zwischenräderwerk einen Zwischenbeweger in Form eines Zwischenritzel (14), das dafür ausgelegt ist, mit dem Antriebsrad (1) zusammenzuwirken, und ein Zwischenrad (16) umfasst, das dafür ausgelegt ist, mit dem fest mit dem Nocken (12) verbundenen Nocken-Antriebsrad (10) zusammenzuwirken.

3. Uhr nach einem der vorhergehenden Ansprüche, **dadurch gekennzeichnet, dass** das Zwischenräderwerk so dimensioniert ist, dass der Nocken (12) mindestens dreißig Zähne (18) umfasst, wobei jeder Zahn (18) eine vordere Rampe (18a) aufweist und mehr als eine Umdrehung pro Minute ausführt.

4. Uhr nach einem der vorhergehenden Ansprüche, **dadurch gekennzeichnet, dass** dann, wenn die Zeiteinheit die Sekunde ist, das Antriebsrad (1) dafür ausgelegt ist, eine Umdrehung in 60 Sekunden auszuführen, und der Anzeiger ein Indikator der toten Sekunde ist, der Nocken (12) zehn Zähne (18) aufweist und dafür ausgelegt ist, drei Umdrehungen pro Minute auszuführen, wobei jeder Zahn (18) eine vordere Rampe (18a) aufweist, die in sechs Stufen unterteilt ist.

5. Uhr nach Anspruch 3 oder 4, **dadurch gekennzeichnet, dass** die vordere Rampe (18a) jedes Zahns (18) des Nockens (12) auf den drei letzten Stufen des Zahns (18) eine Steigung besitzt, die größer als die Steigung der vorderen Rampe (18a) auf den drei ersten Stufen des Zahns (18) ist.

6. Uhr nach einem der vorhergehenden Ansprüche, **dadurch gekennzeichnet, dass** die vier Arme (20a, 20b, 20c, 20d) des Ankers (20) so angeordnet sind, dass sie im Wesentlichen ein X bilden, und der Tasterarm (20a, 20b) positioniert ist, um mit dem Nocken (12) zusammenzuwirken, der seinerseits so angeordnet ist, dass er sich in Bezug auf den Drehpunkt des Ankers (20) entgegengesetzt zu dem Hemmungsarm (20c, 20d) befindet, der so positioniert ist, dass er das in Sprüngen bewegte Organ (6) freigibt.

7. Uhr nach einem der vorhergehenden Ansprüche, **dadurch gekennzeichnet, dass** diese einen Mechanismus zur Sicherung der relativen Position des Antriebsrades (1) und des in Sprüngen bewegten Organs (6) umfasst.

8. Uhr nach Anspruch 7, **dadurch gekennzeichnet, dass** der Mechanismus zur Sicherung der relativen Position des Antriebsrades (1) und des in Sprüngen bewegten Organs (6) erste Stützmittel, die an dem Antriebsrad (1) vorgesehen sind, und einen ersten Anschlag, der an dem Sprungorgan (6) vorgesehen ist, umfasst, wobei die ersten Stützmittel dafür ausgelegt sind, sich an dem ersten Anschlag abzustützen, wenn das Antriebsrad (1) und das in Sprüngen bewegte Organ (6) in entgegengesetzten Richtungen sich drehen.

9. Uhr nach einem der Ansprüche 7 und 8, **dadurch gekennzeichnet, dass** der Mechanismus zur Sicherung der relativen Position des Antriebsrades (1) und des in Sprüngen bewegten Organs (6) zweite Stützmittel, die an dem Antriebsrad (1) vorgesehen sind, und einen zweiten Anschlag, der an dem in Sprüngen bewegten Organ (6) vorgesehen ist, umfasst, wobei die zweiten Stützmittel dafür ausgelegt sind, sich an dem zweiten Anschlag abzustützen, wenn das in Sprüngen bewegte Organ (6) gestoppt ist.

10. Uhr nach den Ansprüchen 8 und 9, **dadurch gekennzeichnet, dass** die ersten und zweiten Stützmittel einen Sperrstift (30, 36) umfassen.

11. Uhr nach den Ansprüchen 8 und 9 oder nach Anspruch 10, **dadurch gekennzeichnet, dass** die ersten und zweiten Stützmittel einen Exzenter (38, 40) umfassen.

12. Uhr nach den Ansprüchen 8 und 9 oder den Ansprüchen 10 oder 11, **dadurch gekennzeichnet, dass** das in Sprüngen bewegte Organ (6) ein Rad ist, das mindestens zwei ausgesparte Zonen aufweist, die durch mindestens einen Trennarm (6a) getrennt sind, und dass die ersten und zweiten Stützmittel beiderseits des mindestens einen Trennarms (6a) angeordnet sind, wobei der Trennarm (6a) mindestens einen des ersten und des zweiten Anschlags, auf denen sich die ersten bzw. zweiten Stützmittel abstützen können, bildet.

13. Uhr nach einem der Ansprüche 1 bis 12, **dadurch gekennzeichnet, dass** das Antriebsrad (1) von der Energiequelle des Werks gespeist wird.

14. Uhr nach einem der Ansprüche 1 bis 13, **dadurch gekennzeichnet, dass** das Antriebsrad (1) das Sekundenrad des Uhrwerks der Uhr ist.

## Claims

1. Timepiece comprising a horological movement provided with a going train powered by an energy source, an escapement pinion (2) and an escapement wheel (3), said timepiece including a drive mechanism for driving a jumping element comprising a drive wheel (1), an indicator of a unit of time, a jumping element (6) integral with said indicator and coaxial to said drive wheel (1) to which said jumping element (6) is coupled by a spring (8), a cam (12), integral with a cam drive wheel (10), arranged to control a pallet-lever (20), said cam (12) having a profile arranged to cause the pallet-lever (20) to rock in an oscillating motion so as to release the jumping element (6) once per unit of time, the cam (12) and the jumping element (6) having distinct pivot arbours, said drive mechanism, further comprising an intermediate train kinematically connecting the drive wheel (1) to the cam (12), and the pallet-lever (20) having four distinct arms (20a, 20b, 20c, 20d), two (20a, 20b) of the four arms forming feelers arranged to cooperate with the cam (12) and the other two arms (20c, 20d) forming escapement arms arranged to successively block and release the jumping element (6) once per unit of time, alternately, and said cam drive wheel (10) being directly engaged with the escapement pinion.

2. Timepiece according to claim 1, **characterised in that** the intermediate train comprises an intermediate wheel set formed of an intermediate pinion (14) arranged to cooperate with the drive wheel (1) and an intermediate wheel (16) arranged to cooperate with the cam drive wheel (10) integral with the cam (12).

3. Timepiece according to any of the preceding claims, **characterised in that** the intermediate train is dimensioned such that the cam (12) comprises less than thirty teeth (18), with each tooth (18) having a front ramp (18a), and makes more than one revolution per minute.

4. Timepiece according to any of the preceding claims, **characterised in that**, the unit of time being the second, the drive wheel (1) being arranged to make one revolution in 60 seconds, and the indicator being a deadbeat seconds indicator, the cam (12) comprises ten teeth (18) and is arranged to make three revolutions per minute, each tooth (18) having a front ramp (18a) divided into six steps.

5. Timepiece according to claim 3 or 4, **characterised in that** the front ramp (18a) of each tooth (18) of the cam (12) has, on the last three steps of the tooth (18), a greater slope than the slope of the front ramp (18a) on the first three steps of the tooth (18).

6. Timepiece according to any of the preceding claims, **characterised in that** the four arms (20a, 20b, 20c, 20d) of the pallet-lever (20) are arranged substantially to form an X-shape, the feeler arm (20a, 20b) positioned to cooperate with the cam (12) being arranged oppositely, relative to the pivot point of the pallet-lever (20), to the escape arm (20c, 20d) positioned to release the jumping element (6).

7. Timepiece according to any of the preceding claims, **characterised in that** the timepiece comprises a mechanism for securing the relative position of the drive wheel (1) and the jumping element (6).

8. Timepiece according to claim 7, **characterised in that** the mechanism for securing the relative position of the drive wheel (1) and the jumping element (6) comprises first means of abutment provided on the drive wheel (1) and a first stop member provided on the jumping element (6), said first means of abutment being arranged to abut on the first stop member when the drive wheel (1) and the jumping element (6) rotate in opposite directions.

9. Timepiece according to any of claims 7 and 8, **characterised in that** the mechanism for securing the relative position of the drive wheel (1) and the jumping element (6) comprises second means of abutment provided on the drive wheel (1) and a second stop member provided on the jumping element (6), said second means of abutment being arranged to abut on the second stop member when the jumping element (6) is stopped.

10. Timepiece according to claims 8 and 9, **characterised in that** the first and second means of abutment comprise a pin (30, 36).

11. Timepiece according to claims 8 and 9, or claim 10, **characterised in that** the first and second means of abutment comprise an eccentric (38, 40).

12. Timepiece according to claims 8 and 9, or claims 10 or 11, **characterised in that** the jumping element (6) is a wheel having at least two recessed areas separated by at least one separating arm (6a), and **in that** the first and second means of abutment are disposed on either side of said at least one separating arm (6a), said separating arm (6a) forming at least one of the first and second stop members on which the first and second means of abutment are respectively capable of abutting.

13. Timepiece according to any of claims 1 to 12, **characterised in that** the drive wheel (1) is powered by the energy source of the movement.

14. Timepiece according to any of claims 1 to 13, **characterised in that** the drive wheel (1) is the fourth wheel of the going train.
